# EUROPÄISCHE PATENTANMELDUNG

(11) **EP 4 756 349 A1**
(43) Veröffentlichungstag der Anmeldung: **10.06.2026**
(21) Anmeldenummer: 24218115.4
(22) Anmeldetag: 06.12.2024
(51) Int. Cl.: F28D 9/00, F28F 3/04, F28F 19/00, F28F 21/02, F28F 21/08, F28F 13/08

(54) **PLATTENFÖRMIGES WÄRMELEITELEMENT**

(71) Anmelder: SGL Carbon SE, 65201 Wiesbaden (DE)
(72) Erfinder: Spuller, Ralph, 86405 Meitingen (DE); Schwarzbart, Werner, 86405 Meitingen (DE)

(57) **Zusammenfassung**

Die Erfindung betrifft ein plattenförmiges Wärmeleitelement sowie einen Wärmeübertrager umfassend das plattenförmige Wärmeleitelement.

## Beschreibung

### GEGENSTAND DER ERFINDUNG

Die Erfindung betrifft ein plattenförmiges Wärmeleitelement sowie einen Wärmeübertrager umfassend das plattenförmige Wärmeleitelement.

### HINTERGRUND DER ERFINDUNG

Ein Wärmeübertrager ist ein Gerät, das dazu dient, Wärmeenergie von einer Quelle auf ein Ziel zu übertragen. Diese Übertragung kann zwischen zwei Medien stattfinden, ohne dass diese direkt miteinander in Kontakt kommen, oder direkt von einem Heizelement auf ein umgebendes Fluid. Wärmeübertrager sind in vielen Formen und Größen erhältlich und finden sich in einer Vielzahl von Anwendungen wieder, von Heizungs-, Lüftungs- und Klimaanlagen (HLK) hin zum Wärmeaustausch in industriellen Prozessen.

Bei der indirekten Wärmeübertragung sind die Medien, zwischen denen die Wärme übertragen wird, durch eine feste Wand getrennt, um eine Vermischung zu verhindern. Die Wärmeübertragung erfolgt durch Leitung durch das Trennmaterial. Typische Beispiele hierfür sind Plattenwärmetauscher, Rohrbündelwärmetauscher und Rippenrohrwärmetauscher.

Bei einer direkten Wärmeübertragung wird Wärme direkt von einem Heizelement (wie einer Heizschlange oder einem Heizstab) auf ein umgebendes Fluid (wie ein Gas, eine Flüssigkeit, insbesondere Wasser, oder ein anderes Fluid) übertragen. Diese Übertragung erfolgt durch Konvektion und teilweise durch Strahlung. Beispiele sind Wasserheizer, Raumheizkörper und Lufterhitzer.

In der chemischen, pharmazeutischen, Stahl-, Halbleiter-, Solar- und Umweltindustrie und vielen anderen Branchen kommen in der Regel Wärmetauscher zum Einsatz. Häufig werden diese zur Erwärmung eines Fluids durch heißen, unter Druck stehenden Dampf genutzt. Insbesondere bei Anwendungen, bei welchen korrosive Fluide erwärmt werden, ist dieser Prozess jedoch mit erheblichen Nachteilen verbunden.

Selbst bei geeigneter Anlagenauslegung können insbesondere korrosive Fluide dauerhaft das Material des Wärmetauschers stark beanspruchen. Die Verwendung von Dampf kann dies verschärfen, besonders wenn der Dampf ebenfalls Verunreinigungen enthält, die korrosiv wirken können. Dampf wird in der Regel bei höheren Temperaturen genutzt, was bedeutet, dass die Temperaturdifferenz zwischen dem insbesondere korrosiven Fluid und dem Dampf im Regelfall hoch ist. Das kann zu höheren thermischen Belastungen für das Material des Wärmetauschers führen, was wiederum die Lebensdauer verkürzen kann. Zudem kann die Notwendigkeit, Materialien zu verwenden, die sowohl gegen das korrosive Fluid als auch gegen hohe Temperaturen und Drücke des Dampfes beständig sind, die Materialauswahl einschränken und damit die Kosten erhöhen.

Zudem kann die exakte Kontrolle der Temperatur schwierig sein, wenn Dampf als Heizfluid verwendet wird. Dies kann besonders problematisch sein, wenn das korrosive Fluid keine hohen Temperaturen tolerieren kann, da dies zu einer Beschädigung oder einer verminderten Effektivität der Prozesse, die das Fluid durchläuft, führen könnte. Die Verwendung von Dampf erfordert zudem geeignete Sicherheitsvorkehrungen, da Dampf bei hohen Drücken ein besonderes Gefahrenpotential birgt. Wenn der Wärmetauscher beschädigt wird, insbesondere durch Korrosion, kann dies zu Leckagen oder im schlimmsten Fall zu einem Versagen der Ausrüstung führen.

Wärmeleitelemente, wie sie in modernen Wärmeübertragern Verwendung finden, umfassen in der Regel ein Durchflusshindernis mit einem oder mehreren Elemente, die die sogenannten Strömungsrinnen bilden können, welche zur Strömungsführung des oder der Medien (z. B. Wasser, Öl, Luft) dienen, das oder die den Wärmetauscher durchströmen. Die Strömungsrinne ist für die effiziente Wärmeübertragung essentiell.

Die Strömungsrinne sorgt dafür, dass das Fluid gleichmäßig und kontrolliert entlang einer der Plattenoberflächen fließt. Durch die richtige Form und Anordnung der Rinnen kann der Kontakt zwischen dem Fluid und der Plattenoberfläche optimiert werden, was die Wärmeübertragung verbessert.

Die Strömungsrinne hilft zudem dabei, Totzonen oder Bereiche mit wenig oder keinem Fluidfluss zu vermeiden. In solchen Bereichen würde keine oder nur eine eingeschränkte Wärmeübertragung stattfinden, was die Effizienz des Wärmeübertragers verringern würde. Die Strömungsrinne trägt also dazu bei, dass das Fluid gleichmäßig verteilt wird und eine hohe Wärmeübertragungsrate erzielt werden kann.

Durch die konkrete Gestaltung der Strömungsrinne kann die Geschwindigkeit und Richtung der Strömung in einem bestimmten Bereich des Wärmeübertragers und damit auch der Wärmeübergang beeinflusst werden. In den letzten Jahren gab es daher bereits einige Forschungsaktivitäten, die Strömungsrinnengeometrie anzupassen, insbesondere durch das Vorsehen von speziellen Strukturen wie Strömungsbrechern, um den Anteil laminarer Strömungen zu erhöhen. Das Vorsehen entsprechender Strömungsbrecher verbessert in der Tat den Wärmeübergang, geht jedoch mit einem deutlich erhöhten Fertigungsaufwand einher. Darüber hinaus wird insbesondere bei Verwendung von Kompositmaterialien als Basis für das Wärmeleitelement eine hohe Schwankung der Materialqualität beobachtet, was zu einem unregelmäßigen Wärmeeintrag in das zu erwärmende Fluid führt.

### AUFGABE

Vor diesem Hintergrund bestand die Aufgabe der vorliegenden Erfindung daher darin, ein Wärmeleitelement bereitzustellen, das eine Erwärmung mit möglichst hoher Effizienz und Sicherheit ermöglicht und gleichzeitig konstruktiv einfach zu realisieren ist und/oder vielseitig einsetzbar ist und/oder zusätzlich eine deutlich höhere Flexibilität und Standzeit ermöglicht.

### BESCHREIBUNG DER ERFINDUNG

Diese Aufgabe wird erfindungsgemäß insbesondere gelöst durch ein plattenförmiges Wärmeleitelement für die Verwendung in einem Plattenwärmeübertrager umfassend
▪ zwei flächige Seiten, nämlich eine erste Deckfläche, und eine dieser gegenüberliegende, vorzugsweise zumindest abschnittsweise, besonders bevorzugt vollständig parallel verlaufende zweite Deckfläche, deren Abstand die Wärmeleitelementdicke D_{WE} definiert;
▪ eine die zwei Deckflächen verbindende Umlauffläche (auch Seitenfläche genannt),
▪ mindestens eine durch die zwei flächigen Seiten des plattenförmigen Wärmeleitelement verlaufende Durchgangsöffnung,
wobei mindestens eine der beiden Deckflächen eine Strömungsrinnenanordnung zur Durchführung eines Wärmeübertragungsfluides aufweist, welche eine Vielzahl von Strömungsrinnen mit einer Strömungsrinnentiefe T_{SR} und einer Strömungsrinnenbreite B_{SR} umfasst und wobei die Vielzahl von Strömungsrinnen eine variierende Strömungsrinnentiefe T_{SR} aufweist.

### DEFINITIONEN

Eine Platte ist ein Körper, bei welchem zwei Dimensionen (Länge und Breite) wesentlich größer sind als die dritte Dimension (Dicke). Die sich entlang der Dimensionen Länge und Breite erstreckenden flächigen Seiten sind die größten Oberflächen der Platte und sind im Kontext des Plattenwärmeübertragers die Hauptflächen für die Interaktion mit dem vorzugsweise korrosiven Fluid. Diese Oberflächen werden auch als erste und zweite Deckfläche bezeichnet. Vorzugsweise verlaufen die erste und zweite Deckfläche zumindest abschnittsweise, vorzugsweise vollständig parallel zueinander. In einer anderen bevorzugten Ausführungsform verlaufen die erste und zweite Deckfläche nicht parallel zueinander, sondern in einem Winkel, vorzugsweise konvergieren diese in einem spitzen Winkel *α* ≤ 20°, bevorzugt ≤ 10° Hieraus ergeben sich keilförmige Plattenstrukturen, welche den Vorteil haben, dass die Volumina innerhalb der Strömungsrinnen variiert werden können und die Wärmeleitelemente so für ihre Anwendung optimiert werden. Die Erfinder konnten feststellen, dass dies insbesondere in Verdampfungsanwendungen von Vorteil ist.

Ein Wärmeübertrager, auch Wärmeübertragungsapparatur genannt, ist eine technische Vorrichtung oder ein Gerät, das dazu dient, Wärme auf ein Medium zu übertragen. Er wird eingesetzt, um die Temperatur des Mediums zu erhöhen oder zu senken, indem Wärme indirekt oder direkt auf ein Medium überführt wird. Diese Apparaturen sind in vielen industriellen und technischen Prozessen von zentraler Bedeutung. Ein erfindungsgemäßes plattenförmiges Wärmeleitelement ermöglicht eine direkte Wärmeübertragung auf ein vorzugsweise korrosives Fluid, ohne dass ein zweites Fluid für den Wärmeaustausch erforderlich ist.

Ein Fluid ist ein Material, das sich bei Anlegung einer Kraft verformen kann, ohne dabei eine feste Form zu behalten. Fluide können in den Aggregatzuständen flüssig oder gasförmig vorliegen und zeichnen sich dadurch aus, dass sie sich leicht bewegen und anpassen können, wenn äußere Kräfte auf sie wirken. Bevorzugt handelt es sich bei dem Fluid um eine Flüssigkeit.

Die wichtigsten Eigenschaften von Fluiden sind ihre Fähigkeit, strömen zu können, und die Tatsache, dass sie in alle Richtungen eine Kraft ausüben, aber keine feste Struktur haben.

Das Wärmeübertragungsfluid gibt Wärme ab oder nimmt diese im Wärmeübertrager auf.

Eine Strömungsrinnenanordnung ist ein Bereich auf mindestens einer der beiden Deckflächen des Wärmeleitelements, in dem Strömungsrinnen in strukturierter und geplanter Zusammenstellung verlaufen und gemeinsam ein System zur Steuerung von Fluidströmen bilden.

Vorzugsweise besteht eine Strömungsrinne aus einer länglichen, einseitig offenen Struktur, die das Strömungsverhalten kontrolliert, führt und optimiert.

Jede Strömungsrinne weist eine Strömungsrinnentiefe T_{SR, x} und eine Strömungsrinnenbreite B_{SR, x} auf. Beide Kenngrößen können entlang des Verlaufs der Rinne variieren.

Das erfindungsgemäße Merkmal, wonach die Vielzahl (d.h. zwei oder mehr) von Strömungsrinnen eine variierende Strömungsrinnentiefe aufweist, kann durch zwei unterschiedliche Grundausgestaltungen erzielt werden. Zum einen kann innerhalb einer Strömungsrinne die Strömungsrinnentiefe T_{SR, x} variieren, zum anderen können die individuellen Strömungsrinnen eine konstante Tiefe aufweisen, die Strömungsrinnentiefen zumindest zweier Strömungsrinnen (z.B. T_{SR, x1} und T_{SR, x2}) sich jedoch unterscheiden. Natürlich sind diese beiden Ausführungen auch kombinierbar, d.h. die Strömungsrinnentiefe innerhalb einer Strömungsrinne und die Strömungsrinnentiefe unterschiedlicher Strömungsrinnen können voneinander abweichen.

Eine Durchgangsöffnung ist eine Öffnung, die beispielsweise zum Einlass und/oder Auslass eines Wärmeübertragungsfluides genutzt werden kann. Durchgangsöffnungen ermöglichen damit den Einlass und/oder Auslass eines Wärmeübertragungsfluides zu/von einer der beiden Deckflächen, wobei typischerweise die Strömungsrinnenanordnung zwischen einer Einlass-Durchgangsöffnung und einer Auslass-Durchgangsöffnung platziert ist und das Wärmeübertragungsfluid von der Einlass-Durchgangsöffnung über die Strömungsrinnenanordnung zu der Auslass-Durchgangsöffnung fließt.

Vorzugsweise sind die Durchgangsöffnungen kreisförmig ausgestaltet. Kreisförmige Geometrien gewährleisten gleichmäßige Druckverteilungen entlang des Umfangs der Öffnung und verhindern somit strukturelle Schwächen und bieten weiterhin einen minimalen Strömungswiderstand für den Durchfluss des Wärmeübertragungsfluides.

In einer anderen bevorzugten Ausführungsform sind die Durchgangsöffnungen nicht kreisförmig ausgestaltet. Nicht kreisförmige Öffnungen können dazu beitragen, die Strömung gezielt zu lenken und die Strömung in eine bestimmte Richtung zu fokussieren. Bevorzugt sind die Durchgangsöffnungen oval, schlitz- oder olivenförmig ausgestaltet. Ovale oder olivenförmig ausgestaltete Durchgangsöffnungen ermöglichen eine höhere Durchflussgeschwindigkeit des Wärmeübertragungsfluides. Nicht kreisförmige Öffnungen lassen sich auch besser in begrenzten oder unregelmäßigen Geometrien integrieren. Insbesondere wenn das Fluid mehrere Komponenten enthält, kann eine nicht kreisförmige Öffnung die Mischung fördern, indem sie Wirbel erzeugt oder den Fluss ungleichmäßig verteilt.

Jede Durchgangsöffnung besitzt eine Querschnittsfläche, wobei die Querschnittsfläche der Fläche entspricht, die entsteht, wenn orthogonal zur Durchströmungsrichtung geschnitten wird.

Die Erfinder fanden heraus, dass durch die Variation der Strömungsrinnentiefe T_{SR} auf sehr einfache Weise der Anteil turbulenter Strömung erhöht werden kann, ohne zusätzliche Strukturelemente wie Strömungsbrecher vorsehen zu müssen. Die durch die Variation der Strömungsrinnentiefe verursachten Turbulenzeffekte innerhalb des Fluids führen zu einer chaotischen Wasserbewegung mit starken Strömungsschwankungen und einer Verlangsamung der Strömungsbewegung. Eine turbulente Strömung verbessert die Wärmeübertragung im Vergleich zu einer laminaren Strömung deutlich. Der Hauptgrund dafür ist die erhöhte Durchmischung, die durch die Wirbel und unregelmäßigen Strömungsmuster der turbulenten Strömung entsteht. Diese Wirbel fördern den Austausch von Energie zwischen verschiedenen Schichten des Fluids, wodurch wärmeres Fluid schneller in Kontakt mit kälteren Oberflächen oder Schichten gelangt und umgekehrt.

Dies sorgt für einen deutlich größeren Wärmeübergangskoeffizient in turbulenten Strömungen. Die turbulente Bewegung reduziert die Dicke der thermischen Grenzschicht, die bei laminaren Strömungen als Barriere für den Wärmeübergang wirkt. Durch die Aufbrechung und Verkleinerung dieser Grenzschicht wird der Wärmeübergang signifikant verstärkt.

Zudem sorgt die turbulente Strömung für eine höhere konvektive Wärmeübertragung. Die chaotischen Strömungsbewegungen führen zu stärkeren Geschwindigkeitsgradienten und einer höheren Energiedissipation, wodurch die Wärmeübertragung wesentlich effizienter wird. Dies erklärt, warum der Wärmeübergang im Vergleich zu laminarer Strömung besonders effektiv ist.

In laminaren Strömungen bleibt die Wärmeübertragung hingegen auf molekulare Leitungseffekte beschränkt, was zu einer geringeren Effizienz führt. Die geordnete, parallele Strömung lässt nur eine langsame Wärmeübertragung durch die dicke und stabile thermische Grenzschicht zu.

Durch die unterschiedliche Strömungsrinnentiefen kann der Energieeintrag auch lokal variierend ausgestaltet werden. Hierdurch können beispielsweise thermische Abkühlungseffekte am äußeren Plattenrand ausgeglichen werden oder auch Variationen der Materialqualität kompensiert werden.

Durch die Integration der Durchgangsöffnung direkt in die flächigen Seiten einer der zwei oder mehr Platten ergeben sich mehrere signifikante Vorteile. Zum einen fördert diese Ausgestaltung eine kompakte und stabile Struktur, da separate Anschlussstücke oder Fittings, die extern an der Gehäusestruktur angebracht werden müssten, entfallen. Dies kann sowohl Materialkosten als auch den Montageaufwand reduzieren und führt zu einer gesteigerten strukturellen Integrität des Wärmeübertragers.

Des Weiteren kann durch diese direkt in die Platte integrierte Durchgangsöffnung eine verbesserte Strömungsdynamik des vorzugsweise korrosiven Fluids erreicht werden. Da störende Strömungsabbrüche und Toträume reduziert werden, die oftmals an den Übergängen zwischen externen Anschlüssen und dem inneren Durchflussraum entstehen, wird eine optimierte Wärmeübertragungseffizienz ermöglicht.

Die direkte Durchführung der Durchgangsöffnung durch die flächigen Seiten der Platten kann ebenfalls zu einer homogeneren Wärmeverteilung beitragen. Dies ermöglicht, dass das vorzugsweise korrosive Fluid gleichmäßiger temperiert den Plattenwärmeübertrager durchströmt, was zu einer höheren thermischen Effizienz des Systems führt.

Beispielhafte Materialien, die zur Herstellung des plattenförmigen Wärmeleitelements eingesetzt werden können sind ausgewählt aus der Gruppe bestehend aus: Kohlenstoffmaterialien, auch Carbonmaterialien genannt, vorzugsweise Graphit; Verbundmaterialien, auch Kompositmaterialien genannt; Keramiken, vorzugsweise Siliziumcarbid (SiC); Kunststoffe, vorzugsweise PTFE, PVDF, PFA, PEEK; Glas, Glaskeramik, Emaille, Niob, Tantal, Edelstahl sowie Kombinationen der vorgenannten. Das plattenförmige Wärmeleitelement kann diese Materialien also umfassen oder aus diesen bestehen.

Der Begriff Carbonmaterial umfasst auch teilweise oder vollständige graphitierte oder graphitische Kohlenstoffmaterialien.

Besonders bevorzugt sind Carbonmaterialien, insbesondere harzimprägnierte Carbonmaterialien. Vorteilhaft eingesetzt werden können auch Kompositmaterialien, wie Verbundwerkstoffe aus Carbonmaterialien und Faserwerkstoffen und/oder Fluorpolymeren; oder beschichtete Materialien, beispielsweise Metalle mit einer Fluorpolymerbeschichtung. Vorteilhaft eingesetzt werden können auch Metalle (z.B. Stahl) mit einer Beschichtung oder einem Cladding aus einem Sondermetall wie Tantal oder Niob. Insbesondere bevorzugt sind aufgrund ihrer hervorragenden Dichtigkeit und Stabilität Kompositmaterialien umfassend Carbonmaterialien und Fluorpolymere.

Bevorzugt können aber auch Materialien sein, die im Wesentlichen frei von Fluorpolymeren sind, d.h. einen Gewichtsanteil von Fluorpolymeren ≤ 1 Gew.-% oder sogar ≤ 0,1 Gew.-% aufweisen. Hierdurch lässt sich eine unter Umweltaspekten besonders vorteilhafte Ausführung erzielen.

In einer bevorzugten Ausführungsform besteht das plattenförmige Wärmeleitelement zumindest teilweise, bevorzugt vollständig, aus einem Kompositmaterial.

Bei dem Kompositmaterial ist vorzugsweise mindestens ein Werkstoffbestandteil ein Fasermaterial vorzugsweise umfassend oder bestehend aus Lang- und/oder Endlosfasern und ein weiterer ein Matrixmaterial, insbesondere ein Polymermaterial, in welchem das Fasermaterial zumindest teilweise angeordnet ist. Unter Polymer wird in diesem Zusammenhang ein chemischer Stoff verstanden, der über 50 Gew.-%, vorzugsweise über 70 Gew.-%, noch bevorzugter über 80 Gew.-%, noch stärker bevorzugt über 90 Gew.-% und am bevorzugtesten über 95 Gew.-% Makromoleküle aufweist.

"Makromoleküle" sind Moleküle, die aus einer oder mehreren gleichen oder ähnlichen Struktureinheiten, den konstitutionellen Repetiereinheiten, aufgebaut sind (IUPAC Compendium of Chemical Terminology, 2nd ed. (the "Gold Book"), A. D. McNaught, A. Wilkinson, Blackwell Scientific Publications, Oxford (1997), S. J. Chalk. ISBN 0-9678550-9-8). Solche Makromoleküle weisen mehr als 10 Repetiereinheiten, vorzugsweise mehr als 15 Repetiereinheiten auf. Die Molmasse beträgt vorzugsweise mindestens 3.000 g/mol, vorzugsweise mindestens 5.000 g/mol, besonders bevorzugt mindestens 7.000 g/mol und am bevorzugtesten mindestens 10.000 g/mol

Polymere werden üblicherweise durch die Reaktion von Monomeren oder Oligomeren, die eine oder mehrere der konstitutionellen Repetiereinheiten aufweisen, in einer Polymerisationsreaktion hergestellt. Als Oligomer wird dabei ein Molekül bezeichnet, das aus mehreren Monomeren gebildet wurde und daher aus einer Vielzahl der strukturell gleichen oder ähnlichen Struktureinheiten aufgebaut ist. Von Oligomeren wird im Rahmen der Erfindung dann gesprochen, wenn das Molekül aus einer Reaktion von 2-10, vorzugsweise 2-8 und besonders bevorzugt 3-7 Monomeren hergestellt wurde.

Unter "Harzen" werden erfindungsgemäß Vorstufen von duromeren Kunststoffen, d.h. Polymeren, verstanden (vgl. IUPAC Compendium of Chemical Terminology, 2nd ed. (the "Gold Book"), A. D. McNaught and A. Wilkinson, Blackwell Scientific Publications, Oxford (1997*)),* die insbesondere als Bestandteile von Beschichtungen, Lacken und Farben eingesetzt werden können. Besonders bevorzugt sind dies Harze, welche durch Polyaddition oder Polykondensation erhalten werden.

Das Matrixmaterial des Kompositmaterials dient zur zumindest teilweisen Einbettung des Fasermaterials. Es hält die Fasern des Fasermaterials in ihrer Position und überträgt und verteilt Spannungen zwischen ihnen. Es ist vorzugsweise ein Polymermaterial, insbesondere ein duroplastisches Polymermaterial. Vorzugsweise handelt es sich dabei um ein aus einem Harz und einem Härter hergestelltes duroplastisches Polymermaterial. Bei der Herstellung werden vorzugsweise Beschleuniger, Aktivatoren und Trennmittel eingesetzt, die dann im Sinne der vorliegenden Erfindung vorzugsweise Teil des Matrixmaterials sind.

Vorzugsweise weist das Matrixmaterial mit Ausnahme des eingebundenen Fasermaterials eine im Wesentlichen homogene chemische Zusammensetzung auf, d.h., dass Stoffgrenzen, mit Ausnahme des eingebundenen Fasermaterials, gar nicht oder nur zu benachbarten Bereichen des Faserverbundbauteils vorliegen.

Vorzugsweise weist das plattenförmige Wärmeleitelement einen Permeabilitätskoeffizienten (Gasdurchlässigkeit) von c(perm) ≤ 5 * 10⁻⁴ cm²/s, bevorzugter c(perm) ≤ 1 * 10⁻⁴ cm²/s, noch bevorzugter c(perm) ≤ 8 * 10⁻⁵ cm²/s, noch erheblich bevorzugter c(perm) ≤ 5 * 10⁻⁵ cm²/s und am bevorzugtesten c(perm) ≤ 2 * 10⁻⁵ cm²/s oder sogar ≤ 1 * 10⁻⁵ cm²/s auf. Die Erfinder fanden heraus, dass durch einen entsprechend niedrigen Permeabilitätskoeffizienten die Langzeitstabilität verbessert werden kann. Insbesondere wird hierdurch eine hohe thermische und chemische Beständigkeit erzielt. Eine entsprechend niedrige Permeabilität kann insbesondere bei porösen Materialien, wie Kohlenstoffmaterialien oder SiC, durch eine Imprägnierung erzielt werden. Die Imprägnierung erfolgt vorzugsweise mit einem Phenol- oder Vinylesterharz, wobei die Platte(n) vorzugsweise 1-mal oder 2-mal oder 3-mal oder mehr imprägniert ist oder sind. Als Imprägnierharz wird vorzugsweise ein Phenol- oder Vinylesterharz genutzt. Die obigen Permeabilitätskoeffizienten können nach dem Vakuumverfallverfahren nach DIN 51935:2019-07 bestimmt werden.

Vorzugsweise ist das plattenförmige Wärmeleitelement korrosionsbeständig, d.h. die in Kontakt mit dem Fluid tretenden Bauteilabschnitte sind aus einem Material, dass gegenüber Säuren mit einem pKₛ ≤ 7, bevorzugter ≤ 2, noch bevorzugter ≤ 0 und am bevorzugtesten ≤ -2 und Basen mit einem pK_{b} ≤ 7, bevorzugter ≤ 2, noch bevorzugter ≤ 0 und am bevorzugtesten ≤ -2, unter Normbedingungen stabil ist, d.h. keine signifikante Zersetzung, insbesondere keinen Materialabtrag; oder Leistungsminderung zeigt. Besonders bevorzugt ist das verwendete Material selbst bei einer Temperatur von bis zu 80°C, bevorzugter 150°C oder sogar 200°C stabil.

Bei Verwendung eines Kompositmaterials ist in einer bevorzugten Ausführungsform das Fasermaterial des Kompositmaterials eine Carbon-, eine Aramid- oder eine Glasfaser. Carbon-, aramid- oder glasfaserverstärkte Kompositmaterialien weisen eine hohe Festigkeit und Materialbeständigkeit sowie eine hohe Wärmeleitfähigkeit auf und eignen sich daher für den Einsatz in Wärmeübertragerapparaturen, insbesondere beim Einsatz von korrosiven Wärmeübertragerfluiden.

Besonders bevorzugt wird carbonfaserverstärkter Kohlenstoff (CFC) eingesetzt. CFC weist eine besonders hohe mechanische Stabilität auch bei hohen Temperaturen auf und erlaubt somit auch den Einsatz von Wärmeleitelementgeometrien, die besonders dünn sind, ohne dass Materialermüdung und/oder Materialversagen erwartet werden müssen.

Alternativ oder zusätzlich kann das plattenförmige Wärmeleitelement auch ein Carbidmaterial, wie SiC, umfassen oder aus diesem bestehen. Dieses kann ebenfalls, vorzugsweise mit einem Harz, imprägniert sein.

Gesintertes Siliziumcarbid bietet eine besonders hohe Härte und Festigkeit, exzellente Wärmeleitfähigkeiten und eine hohe chemische Beständigkeit, weshalb es sich in anspruchsvollen Anwendungen wie Wärmeübertragungsapparaturen insbesondere für korrosive Fluide besonders eignet.

In einer bevorzugten Ausführungsform umfasst das plattenförmige Wärmeleitelemente ein Carbonmaterial, vorzugsweise Graphit, oder besteht aus einem solchen Material. Die Verwendung von Graphit oder einem anderen Carbonmaterial bietet hervorragende korrosionsbeständige Eigenschaften und ermöglicht eine hohe thermische und elektrische Leitfähigkeit, was die Effizienz des Wärmeübertragers verbessern kann und dessen Lebensdauer signifikant erhöhen kann.

Vorzugsweise beträgt der Anteil des Carbonmaterials an dem plattenförmigen Wärmeleitelement ≥ 40 Vol.-%, noch bevorzugter ≥ 50 Vol.-%, noch stärker bevorzugt ≥ 70 Vol.-%, noch erheblich stärker bevorzugt ≥ 90 Vol.-%, und am bevorzugtesten 100 Vol.-%. Die Erfinder konnten feststellen, dass ab einem entsprechenden Gehalt an Kohlenstoff die für verfahrenstechnisch anspruchsvolle Anwendungen, insbesondere Anlagen im Bereich des Handlings korrosiver Chemikalien, notwendige chemische und mechanische Beständigkeit gegeben ist.

In einer weiteren bevorzugten Ausführungsform des plattenförmigen Wärmeleitelements ist das Carbonmaterial ein mit einem Harz, vorzugsweise einem Phenolharz, imprägniertes Carbonmaterial. Die Imprägnierung des Carbonmaterials mit einem Harz wie Phenolharz kann die strukturelle Integrität der Platten verbessern, die mechanische Festigkeit erhöhen und den Widerstand gegenüber korrosiven Chemikalien verstärken, was zur Langlebigkeit des Plattenwärmeübertragers in anspruchsvollen Einsatzumgebungen beiträgt.

In einer bevorzugten Ausführungsform umfasst das plattenförmige Wärmeleitelement ein Metall, vorzugsweise ein Metall ausgewählt aus der Gruppe bestehend aus Tantal, Niob, Zirkon, Nickel, Titan, sowie Legierungen und Kombinationen der vorgenannten, insbesondere Tantal und Nickel-Basis-Legierungen, oder besteht hieraus. Aufgrund seiner ausgezeichneten Korrosionsbeständigkeit, auch unter extremen Bedingungen, bietet Tantal eine hohe Zuverlässigkeit bei verfahrenstechnischen Anwendungen insbesondere mit korrosiven Fluiden. Tantal zeichnet sich durch seine hohe Widerstandsfähigkeit gegen Säuren und andere aggressive Stoffe aus, was die Lebensdauer des Wärmeleitelementes verlängert und dessen Betriebssicherheit erhöht.

Besonders bevorzugt sind die Materialien stabil gegenüber starken Säuren wie HCl, HNO₃, HF, H₃PO₄, H₂SO₄ und/oder starken Laugen wie NaOH, insbesondere bei einer Temperatur von bis zu 150°C oder sogar 200°C.

Eine Stabilität gegenüber Salzsäure mit einer HCl-Konzentration von 35% bei einer Temperatur von 110 °C ist besonders vorteilhaft.

Bevorzugt ist das plattenförmige Wärmeleitelement druckstabil in einem Bereich von -1 bis 20 bar, stärker bevorzugt 0 bis 15 bar, und am bevorzugtesten 1 bis 10 bar.

In einer bevorzugten Ausführungsform der Erfindung ist die maximale Strömungsrinnentiefe T*_{SR,max}* ≤ 10 mm, bevorzugt ≤ 5 mm. Durch eine derartig ausgestaltete Strömungsrinnentiefe kann sichergestellt werden, dass die Wärmeübertragung bei der Nutzung in einem Wärmeübertrager ausreichend groß und zeitlich invariant ist.

Bereits eine kleine Strömungsrinnentiefenabweichung ΔT_{SR} (auch Strömungsrinnentiefenvarianz genannt) in Relation zur maximalen Strömungsrinnentiefe T*_{SR,max}* kann die erfindungsgemäßen Effekte hervorrufen. Die Strömungsrinnentiefenabweichung ist dabei die Differenz zwischen maximaler Strömungsrinnentiefe T*_{SR,max}* und minimaler Strömungsrinnentiefe *T_{SR,min}.*

In einer bevorzugten Ausführungsform der Erfindung ist die Strömungsrinnentiefenabweichung ΔT_{SR} $\geq \frac{{T}_{SR , max}}{200}$, bevorzugter $\geq \frac{{T}_{SR , max}}{100}$, noch stärker bevorzugt $\geq \frac{{T}_{SR , max}}{50}$*,* noch erheblich stärker bevorzugt $\geq \frac{{T}_{SR , max}}{20}$ und am $\geq \frac{{T}_{SR , max}}{10}$. Die Strömungsrinnentiefenabweichung ΔT_{SR} ist bevorzugt auch $\leq \frac{{T}_{SR , max}}{2}$, noch bevorzugter $\leq \frac{{T}_{SR}}{3}$, und am bevorzugtesten ≤ $\frac{{T}_{SR , max}}{4}$.

Bevorzugt bewegt sich die Strömungsrinnentiefenabweichung ΔT_{SR} in einem Bereich von bis $\frac{{T}_{SR , max}}{2}$, stärker bevorzugt in einem Bereich von $\frac{{T}_{SR , max}}{100}$ bis $\frac{{T}_{SR , max}}{3}$, und am bevorzugtesten in einem Bereich von $\frac{{T}_{SR , max}}{50}$ bis $\frac{{T}_{SR , max}}{4}$.

Bevorzugt variiert die Strömungsrinnentiefe innerhalb einer Strömungsrinne (d.h. individuelle Strömungsrinnentiefe T_{SR, x} variiert), sodass die oben beschriebenen Turbulenzeffekte innerhalb einer Strömungsrinne auftreten, d.h. im Verlauf einer individuellen Strömungsrinnen werden die obigen Strömungsrinnentiefenabweichungen beobachtet. Hierzu kann die Strömungsrinnentiefenabweichung einer individuellen Strömungsrinne sich in den oben skizzierten Bereich bewegen. Alternativ oder zusätzlich kann die Strömungsrinnentiefe zwischen verschiedenen Strömungsrinnen variieren. Insbesondere kann die Strömungsrinnentiefe einer ersten Strömungsrinne invariant sein und sich von einer zweiten mit ebenfalls invarianter Strömungsrinnentiefe unterscheiden. Dies kann beispielsweise dafür genutzt werden, Materialunterschiede oder Auskühlungseffekte zu kompensieren. Turbulenzeffekte können dann insbesondere beim Aufeinandertreffen von Strömungsrinnen verschiedener Strömungsrinnentiefe intensiviert werden.

Bevorzugt bewegt sich die Strömungsrinnentiefe in einem Bereich von 1 bis 30 mm oder 1 bis 10 mm, bevorzugt 1 bis 7 mm, besonders bevorzugt 2 bis 7 mm, noch bevorzugter 2 bis 6 mm und am bevorzugtesten 2 bis 5 mm.

Eine Strömungsrinnentiefe oberhalb dieses Bereiches führt zu einem unzureichendem Wärmeübergang, insbesondere bei einem geringen Anteil turbulenter Strömungen, beispielsweise wenn die Strömungsrinnentiefenabweichung nur schwach ausgeprägt ist.

Eine Strömungsrinnentiefe unterhalb dieses Bereiches führt hingegen zu einem unzureichendem Massedurchfluss bei Einsatz in einem Wärmeübertrager, was einen entsprechenden Wärmeübertragungsprozess ineffizient gestaltet.

Bevorzugt beträgt die minimale Wärmeleitelementdicke D_{WE}, ₘᵢₙ ≥ 1 mm, bevorzugt ≥ 2 mm, noch bevorzugter ≥ 3 mm und am bevorzugtesten ≥ 4 mm. In der Regel ist die maximale Wärmeleitelementdicke jedoch auch ≤ 25 mm.

Eine größere Wärmeleitelementdicke bietet eine erhöhte mechanische Stabilität, da dickere Platten robuster und widerstandsfähiger gegenüber mechanischen Belastungen wie Druck, Zug oder Schlag sind. Dadurch verlängert sich die Lebensdauer insbesondere bei korrosiven Anwendungen erheblich.

Ein weiterer Vorteil ist die verbesserte thermische Trägheit. Dickere Wärmeleitelemente können Wärme besser speichern und leiten Temperaturschwankungen langsamer weiter. Der Wärmeübertrag wird somit gleichmäßiger gestaltet, was insbesondere bei Anwendungen mit geringem Ausflusstemperaturfenster von besonderer Bedeutung ist. Gleichzeitig sind sie weniger anfällig für thermische Verformungen und Belastungen durch Temperaturunterschiede.

Wärmeleitelemente größerer Dicke bieten zudem einen besseren Widerstand gegen Durchdringung durch Flüssigkeiten, Gase oder feste Objekte, was in korrosiven Anwendungen besonders bedeutsam ist. Auch der Schutz vor Korrosion oder Verschleiß wird verbessert, da mehr Material vorhanden ist, bevor strukturelle Schäden auftreten. Gleichzeitig erhöht sich die Tragfähigkeit der Platte, wodurch die strukturelle Stabilität eines durch die Platten gebildeten Wärmeübertragers erhöht wird.

Ein weiterer Vorteil ist die Reduktion von Vibrationen und Resonanzen. Durch die höhere Eigenfrequenz dickere Platten werden Schwingungen besser gedämpft, was in Maschinen und Anlagen von Vorteil ist.

Wärmeleitelemente mit einer zu großen Dicke benötigen allerdings einen enormen Materialbedarf und führen zu einer starken Erhöhung des Gewichtes, wodurch sich die Handhabung insbesondere während der Installation oder Wartung deutlich erschwert.

Bevorzugt ist die Strömungsrinne wellenförmig oder profiliert ausgebildet. Besonders bevorzugt sind Wellen oder Profilierungen in einem Strömungsrinnenboden oder einer Strömungsrinnenwand angeordnet.

Wellenförmig bezeichnet eine Struktur, die vorzugsweise regelmäßige Auf- und Abwärtsbewegungen in einer Kurvenform aufweist. Charakteristisch sind abwechselnde Erhebungen und Vertiefungen, die harmonisch, periodisch oder unregelmäßig sein können. Wellenförmig im Sinne der Erfindung umfasst auch gezackte Strukturen, welche auch als wellenförmig mit Ecken beschrieben werden können.

Profiliert bezeichnet eine Struktur, die mit einer spezifischen, oft wiederholten und räumlich hervorgehobenen Form oder Kontur versehen ist. Diese Form dient beim Wärmeleitelement als funktionales Merkmal, beispielsweise zur Verstärkung des plattenförmigen Wärmeleitelementes und/oder zur Optimierung der Fließeigenschaften eines durch die Strömungsrinnen geführten Fluids. Die Profilierung kann ausgewählt sein aus der Gruppe bestehend aus Rillenstruktur, Wellenstruktur, Rippenprofil, Nutprofil, Perforation, Kantung, Stanzung, Fräsung, Pressprofil, Prägung.

Besonders bevorzugt sind die Strömungsrinnenwände bzw. der Strömungsrinnenboden in Längsrichtung der Strömungsrinnen profiliert, wodurch die Geschwindigkeit des zu leitenden Fluids nicht übermäßig stark beeinträchtigt wird.

Alternativ können die Strömungsrinnenwände bzw. der Strömungsrinnenboden jedoch auch in Querrichtung der Strömungsrinnen profiliert sein. Dies erhöht die Turbulenzen innerhalb des Wärmeübertragungsfluids weiter.

In einer bevorzugten Ausführungsform sind die Strömungsrinnen selbst wellen- oder profilförmig ausgestaltet. Besonders bevorzugt verlaufen die Strömungsrinnenwände in einer solchen Form. Stärker bevorzugt ist der Verlauf der Strömungsrinnen bzw. Strömungsrinnenwände entlang einer Achse, die von der Einlass- zur Auslassdurchöffnung des Fluids verläuft, wellen- oder profilförmig. Dies erhöht den Wärmeübertrag durch Erzeugung von turbulenter Strömung ohne den Fluss des Fluides zu stark zu beeinflussen.

Um die durch das Wärmeleitelement erzeugbaren Turbulenzen zu erhöhen, können die Strömungsrinnen zumindest teilweise unterbrochen und/oder versetzt zueinander angeordnet sein. Eine versetzte Anordnung bietet zahlreiche Vorteile, insbesondere in strömungs- und wärmetechnischen Anwendungen. Sie erzeugt eine erhöhte Turbulenz, die für eine bessere Durchmischung der Strömung sorgt und die Wärmeübertragung effizienter gestaltet. Durch die verstärkten Turbulenzen wird die Dicke der thermischen Grenzschicht reduziert, was den Wärmeaustausch zwischen Oberfläche und Fluid beschleunigt. Zudem fördert die versetzte Anordnung eine gleichmäßigere Strömungsverteilung, indem sie "Totzonen" oder stagnierende Bereiche minimiert.

Ein weiterer Vorteil ist die Reduzierung von Ablagerungen, da niedrigere Strömungsgeschwindigkeiten und damit verbundene Ansammlungen von Partikeln oder Schmutz vermieden werden. Gleichzeitig ermöglicht die gezielte Erhöhung des Druckverlustes eine bessere Regulierung der Strömungsgeschwindigkeit. Diese Eigenschaften tragen zur Optimierung der Energieeffizienz bei, da eine verbesserte Wärmeübertragung oft eine kompaktere Bauweise und einen geringeren Energieverbrauch erlaubt. Außerdem sorgt die gleichmäßigere Druckverteilung dafür, dass Strömungsinstabilitäten oder Oszillationen reduziert werden.

In einer bevorzugten Ausführungsform ist die Strömungsrinnenanordnung in einem ersten Deckflächenabschnitt der Fläche A_{D1} einer Deckfläche angeordnet und die Querschnittsfläche der mindestens einen Durchgangsöffnung entspricht der Fläche A_{Q}, wobei das Verhältnis $\frac{{A}_{D 1}}{{A}_{Q}}$ im Bereich von 5-700 liegt. Bevorzugter liegt das Verhältnis im Bereich von 7 - 650, noch bevorzugter im Bereich von 10 - 620 und am bevorzugtesten im Bereich von 15 - 600. Bevorzugt beziehen sich die Verhältnisse auf die Querschnittsfläche genau einer Durchgangsöffnung. Diese Verhältnisse ermöglichen eine effiziente und optimale Wärmeübertragung indem die Fluidströmung optimiert wird bei gleichzeitiger Verbesserung der mechanischen Belastung und Optimierung der Fließgeschwindigkeiten und Turbulenzerzeugung.

Vorteilhaft wird der Deckflächenabschnitt der Fläche A_{D1} durch äußere seitliche Wände, zum Beispiel durch die äußeren seitlichen Wände einer Gehäusestruktur, begrenzt.

Bevorzugt liegt das Verhältnis zwischen dem ersten Deckflächenabschnitt und der Gesamtfläche der jeweiligen Deckfläche im Bereich von 0,5 - 0,99, bevorzugter von 0,6 - 0,9, am bevorzugtesten von 0,7 - 0,8. So wird eine ausreichend große Fläche mit Strömungsrinnen zur aktiven Wärmeübertragung geboten.

In einer bevorzugten Ausführungsform weist der erste Deckflächenabschnitt einen ersten Unterabschnitt der Fläche A_{D1, U1} auf, der als Ab- oder Zuströmbereich von der Durchgangsöffnung weg oder zu dieser hin und zur Zuführung des Mediums zur Hauptströmungszone oder von dieser weg dient. In der Regel variiert in diesem Halsbereich die Strömungsrinnenbreite B_{SR} der Strömungsrinnen und/oder die Strömungsrinne weist keinen kurvigen Verlauf auf, sondern ist gerade ausgerichtet und kann lediglich einen maximalen Richtungswechsel in Form eines Knickes enthalten. In der Hauptströmungszone, dem zweiten Unterabschnitt der Fläche A_{D1, U2} ist die Strömungsrinnenbreite B_{SR} der Strömungsrinnen in der Regel konstant und/oder der Verlauf der Rinnen selbst umfasst mehrere Richtungsänderungen ("Knicke").

Dies stellt eine gleichmäßige Strömungsverteilung des Wärmeübertragungsfluides über die gesamte Plattenfläche sicher. Bereiche in denen die Strömungsrinnenbreite B_{SR} der Strömungsrinnen variiert, bilden effiziente Verteilstrukturen, die zu der Gleichmäßigkeit der Strömungsverteilung des Wärmeübertragungsfluides beitragen.

Bevorzugt liegt das Verhältnis der Fläche des ersten Unterabschnitts A_{D1}, _{U1} zu der Fläche des zweiten Unterabschnitts ${A}_{D1 , U2} \left(\frac{{A}_{D 1 , U 1}}{{A}_{D 1 , U 2}}\right)$ im Bereich von 1/3 - 1/15, stärker bevorzugt im Bereich von 1/4 - 1/12und am stärksten bevorzugt im Bereich von 1/5 - 1/10.

Das Verhältnis der Fläche des ersten Unterabschnitts A_{D1}, _{U1} zu der Querschnittsfläche der mindestens einen Durchgangsöffnung ${A}_{Q} \left(\frac{{A}_{D 1 , U 1}}{{A}_{Q}}\right)$ liegt bevorzugt im Bereich von 1/3 - 200, stärker bevorzugt im Bereich von 1/2 --150 und am stärksten bevorzugt im Bereich von 1 - 120.

Bevorzugt liegt insbesondere bei einem ebenen Strömungsrinnenboden der innerhalb der Strömungsrinne angeordnete Winkel zwischen den Strömungsrinnenwänden und dem Strömungsrinnenboden in einem Bereich von 60 °- 120 °, bevorzugt 70 °- 110 °, am bevorzugtesten 80° - 100°. Zwar fördern kleine Winkel Fokus und Geschwindigkeit des zu transportierenden Mediums, aber auch Turbulenzen und Sedimentablagerungen. Große Winkel erleichtern die gleichmäßige Verteilung des Flusses, können jedoch Totzonen verursachen. Die Erfinder konnten herausfinden, dass die obigen Bereiche ideal für die Wärmeübertragung sind.

In einer weiteren bevorzugten Ausführungsform können die Fließkanäle abhängig von ihrer Nähe zu den Einlass- und Auslassöffnungen unterschiedliche Geometrien aufweisen.

In einer bevorzugten Ausführungsform ist das plattenförmige Wärmeleitelement dadurch gekennzeichnet, dass die Strömungsrinnen zumindest abschnittsweise parallel verlaufen.

Diese parallele Anordnung der Strömungsrinnen sorgt für eine gleichmäßige Durchströmung des korrosiven Fluids durch den Durchflussraum und trägt zu einer effizienten und homogenen Wärmeübertragung bei. Durch die parallele Führung der Strömungskanäle wird die Gefahr von Totzonen minimiert, was insbesondere in Hinblick auf die Beständigkeit und die Effizienz des Wärmeübertragers von Vorteil ist.

Des Weiteren kann die parallele Ausrichtung der Kanäle zu einer vereinfachten Herstellung und einer erhöhten Reproduzierbarkeit von Strömungseigenschaften über verschiedene Wärmeübertrager führen. Dies erleichtert nicht nur die Wartung und Reinigung der Bauteile des Wärmeübertragers, sondern ermöglicht auch eine präzisere Gestaltung für spezifische Anwendungen insbesondere in korrosiven Umgebungen.

Um die Wärmeübertragungsfläche weiter zu maximieren und die Turbulenzen in den Fluidströmen zu erhöhen und/oder um eine kompaktere Bauweise zu ermöglichen, können beide Deckflächen eine Strömungsrinnenanordnung mit einer Vielzahl von Strömungsrinnen aufweisen.

Weiterhin betrifft die Erfindung einen Plattenwärmeübertrager umfassend mindestens zwei erfindungsgemäße plattenförmige Wärmeleitelemente.

Der zwischen zwei flächigen Seiten zweier plattenförmiger Wärmeleitelemente angeordnete Durchflussraum (auch "Zwischenraum") definiert den Raum, in welchem das Fluid fließen kann und die Wärme von der oder den plattenförmigen Wärmeleitelementen auf das Medium (z.B. das Fluid) übertragen wird. Der Durchflussraum ist vorzugsweise der gesamte Raum, der sich zwischen zwei flächigen Seiten zweier plattenförmigen Wärmeleitelemente befindet. Naturgemäß umfasst der Plattenwärmeübertrager vorzugsweise mehrerer solcher Durchflussräume, da er im Regelfall auch deutlich mehr als zwei Platten aufweist. Aus Gründen der sprachlichen Vereinfachung wird in der Folge von dem "Durchflussraum" gesprochen, auch wenn mehrere solcher Wärmeleitelementzwischenräume vorhanden sein können, außer ein einzelner Durchflussraum wird als solcher explizit bezeichnet.

Ein Durchflusshindernis innerhalb eines Wärmeübertragers ist ein Element, das strömungstechnisch so ausgelegt ist, dass es den Durchfluss eines Fluids durch den Durchflussraum zwischen Wärmeleitelementen beeinflusst. Das Durchflusshindernis ist Teil des plattenförmigen Wärmeleitelementes und auf der "flachen" Grundstruktur des Wärmeleitelementes angeordnet. Das Durchflusshindernis kann vielfältige Formen annehmen, einschließlich, aber nicht beschränkt auf Rippen, Stege, Prallplatten oder Leitstrukturen. Es dient auch dazu, die Strömungsrinnenanordnung samt der erfindungsgemäßen Strömungsrinnen zu bilden, welche die Kontaktzeit des Fluids mit den wärmeübertragenden Flächen erhöhen, Turbulenzen induzieren und somit den Wärmeaustausch zwischen dem Fluid und den Plattenoberflächen verbessern.

Das Durchflusshindernis oder zumindest eines oder mehrere Elemente desselben ist/sind vorzugsweise stoff-, form- oder kraftschlüssig mit einem oder mehreren Grundelementen der zwei oder mehr plattenförmigen Wärmeleitelementen verbunden, besonders bevorzugt ist eine stoffschlüssige Verbindung.

Besonders bevorzugt ist eine monolithische Ausgestaltung von Durchflusshindernis und "flachen" Grundstruktur des Wärmeleitelementes. Das Durchflusshindernis oder eines oder mehrere dessen Elemente können beispielsweise aus einem Block durch subtraktive Fertigung hergestellt werden. Alternativ kann auch durch das Pressen einer Masse in einer Form das Durchflusshindernis (oder eines oder mehrere Elemente desselben) erhalten werden. Monolithische Ausgestaltungen des plattenförmigen Wärmeleitelementes mit Durchflusshindernis können ebenfalls durch subtraktive Fertigung oder durch Pressen hergestellt werden.

Vorteilhaft wird der Durchflussraum durch äußere seitliche Wände, zum Beispiel durch die äußeren seitlichen Wände einer Gehäusestruktur, begrenzt. Der Plattenwärmeübertrager ist bevorzugt fluiddicht gebaut.

In einer bevorzugten Ausführungsform ist das die Stromrinnen bildende Durchflusshindernis derart ausgestaltet, dass es ein durch den Durchflussraum geleitetes vorzugsweise korrosives Fluid in zwei oder mehr, zumindest abschnittsweise, voneinander getrennte Stoffströme teilt.

Eine derartige Ausgestaltung des Durchflusshindernisses bewirkt eine gezielte Teilung des Fluidstroms und trägt so zu einer verbesserten Wärmeverteilung und Wärmeübertragung bei, indem die Fluidströmung über die plattenförmigen Wärmeleitelemente optimiert geführt werden kann. Diese gezielte Strömungslenkung kann dazu dienen, die Kontaktzeit des Fluids mit den wärmeübertragenden Oberflächen zu erhöhen und damit die thermische Leistung des Plattenwärmeübertragers zu steigern.

Die Verteilung des vorzugsweise korrosiven Fluids in getrennte Stoffströme kann zudem zu einer effizienteren Ausnutzung des verfügbaren Durchflussraumvolumens führen, indem der Druckabfall minimiert und eine gleichmäßigere Fluidverteilung erreicht wird. Eine solche Ausgestaltung kann außerdem Vorteile bei der Vermeidung von Temperaturspitzen (Hotspots) und der Minimierung von Korrosion bieten, da eine uniforme Temperaturverteilung im gesamten Durchflussraum gewährleistet wird. Insbesondere in Kombination mit der Fähigkeit der örtlich und zeitlich gerichteteren und schnelleren Wärmeübertragung durch das/die plattenförmigen Wärmeleitelement(e) als Wärmeübertrager können so sehr individuelle und optimierte Wärmeübetragungsszenarien abgebildet werden, was eine breite Anwendung des Wärmeübertragers in anspruchsvollen Industrieumgebungen ermöglicht.

In einer bevorzugten Ausführungsform ist der korrosionsbeständige Plattenwärmeübertrager derart ausgestaltet, dass das vorzugsweise korrosive Fluid in direktem Kontakt mit mindestens einem der zwei oder mehr plattenförmigen Wärmeleitelementen steht. Dies ermöglicht eine direkte und effiziente Wärmeübertragung zwischen dem korrosiven Fluid und den Platten des Wärmeübertragers, was zu einer gesteigerten Wärmeübertragungseffizienz führt. Der direkte Kontakt gewährleistet, dass die Wärme ohne zusätzliche Barrieren von den Platten auf das Fluid übertragen wird, was besonders wichtig ist bei Anwendungen, die eine hohe Präzision in der Temperaturregulierung erfordern oder bei denen es auf maximale Energieeffizienz ankommt.

In einer bevorzugten Ausführungsform sind ≤ 70 Vol.-%, bevorzugter ≤ 50 Vol.-%, noch bevorzugter ≤ 30 Vol.-%, und besonders bevorzugt ≤ 20 Vol.-% des Durchflussraums mit dem mindestens einen Durchflusshindernis ausgefüllt. Diese Begrenzung des Volumenanteils des Durchflusshindernisses im Durchflussraum gewährleistet, dass genügend Raum für die effektive Strömung des vorzugsweise korrosiven Fluids verbleibt und ein entsprechend hoher Durchsatz erzielt werden kann.

Bevorzugt sind ≥ 5 Vol.-%, noch bevorzugter ≥ 10 Vol.-% und besonders bevorzugt ≥ 15 Vol.-% des Durchflussraums mit dem mindestens einen Durchflusshindernis ausgefüllt - insbesondere in Kombination mit einem der obigen Maximalgrenzen. Diese Untergrenzen des Volumenanteils des Durchflusshindernisses im Durchflussraum gewährleisten, dass eine gute Wärmeübertragung stattfinden kann und die Bildung von Strömungswegen ausreichend beeinflusst werden kann.

In einer bevorzugten Ausführungsform ist das Durchflusshindernis derart ausgestaltet, dass es zumindest teilweise, vorzugsweise vollständig, eine vollständige Umspülung mit vorzugsweise korrosivem Fluid erlaubt. Bevorzugt umfasst das Durchflusshindernis also ein oder mehrere Elemente, die vollständig, also von allen Seiten, zugänglich für das Fluid sind, beispielsweise Rippen oder Pins, die von allen Seiten umspült werden können.

Mit der Möglichkeit einer vollständigen Umspülung wird sichergestellt, dass alle Bereiche der Oberflächen gleichmäßig von dem vorzugsweise korrosiven Fluid erreicht werden, was eine homogene Temperaturverteilung und somit eine gleichförmige Wärmeübertragung begünstigt. Diese kontinuierliche und gleichförmige Exposition der Oberflächen zum Fluid reduziert das Risiko von Temperaturspitzen (Hotspots) und kann die Lebensdauer der plattenförmigen Wärmeleitelemente durch die Vermeidung ungleichmäßiger Beanspruchung verlängern.

Die vollständige Umspülung kann außerdem dazu beitragen, Ablagerungen und Verunreinigungen auf den Wärmeleitelementoberflächen zu minimieren, da die kontinuierliche Strömung des Fluids zu einer Selbstreinigungswirkung führen kann. Dies erleichtert die Wartung und sorgt dafür, dass die Leistungsfähigkeit des Wärmeübertragers auch bei langfristigem Betrieb selbst in korrosiven Umgebungen erhalten bleibt.

Auch können die erfindungsgemäßen plattenförmigen Wärmeleitelemente ohne Designänderung für den Einsatz in elektrisch beheizten Plattenwärmeübertragern eingesetzt werden, sodass die Erfindung weiterhin einen elektrisch beheizten Plattenwärmeübertrager umfassend mindestens zwei erfindungsgemäße plattenförmige Wärmeleitelemente betrifft. Solche elektrisch beheizten Wärmeübertrager können hierbei eine Widerstands- oder Induktionsheizung aufweisen, welche bevorzugt teilweise, stärker bevorzugt vollständig, in oder außerhalb einer der mindestens zwei Wärmeleitelemente angeordnet ist.

In einer weiteren bevorzugten Ausführungsform der Erfindung ist der Plattenwärmeübertrager ein Wärmetauscher. Ein Plattenwärmetauscher ist ein Wärmeübertrager, der zur Übertragung von Wärme zwischen zwei Fluiden verwendet wird, ohne dass diese direkt miteinander in Berührung kommen. Bei dem Wärmetauscher werden zwei oder mehr Fluide abwechselnd durch die einzelnen Durchflussräume, welche zwischen zwei plattenförmigen Wärmeleitelementen liegen, geleitet, sodass das eine Fluid durch jeden zweiten Durchflussraum und das andere Fluid durch die verbleibenden Durchflussräume fließt. Für das Zuleiten und Ableiten der vorzugsweise korrosiven Fluide weist ein solcher Wärmetauscher mehrere Einlass- und Auslassöffnungen auf. Aufgrund der hohen Turbulenz im Fluss durch die Strömungsrinnen mit ihren variierenden Strömungsrinnentiefen und der großen Oberfläche der Wärmeleitelemente, die dem Wärmeaustausch zur Verfügung steht, ist der Wärmeübergang in einem erfindungsgemäßen Plattenwärmetauscher zwischen den Fluiden sehr effizient.

Bei Ausführungsformen als Wärmetauscher kann die Erfindung den Wärmeaustausch zwischen den Medien zusätzlich durch indirekte oder direkte elektrische Beheizung oder Kühlung ermöglichen. Alternativ kann auch (teilweise oder vollständig) eine Wärmeübertragung von einer der zwei oder mehr plattenförmigen Wärmeleitelementen, welche direkt oder indirekt elektrisch beheiz- oder kühlbar sein können, auf ein erstes Fluid erfolgen, welches wiederum dann ein zweites Fluid erwärmt oder kühlt. In den Wärmetauscherausführungen mit elektrischer Beheizung oder Kühlung kann diese also der Wärmeübertragung zwischen zwei oder mehr Fluiden kombiniert werden. Eine Designänderung der Wärmeleitelemente ist hierfür nicht notwendig.

Direkt oder indirekt elektrisch beheiz- oder kühlbar bezieht sich auf die Eigenschaft eines plattenförmigen Wärmeleitelementes oder dessen Bestandteile (auch verbundene Bestandteile, wie verbundene Heizelemente), dass deren thermische Zustände - also die Temperatur ihrer Komponenten - durch elektrische Energie entweder unmittelbar oder mittelbar, beispielsweise mittels Induktion, manipuliert werden können. Es findet also eine Umwandlung von elektrischer in Wärmeenergie statt.

Direkte elektrische Beheizung oder Kühlung bedeutet, dass die elektrische Energie unmittelbar in Wärmeenergie oder Kälte, vorzugsweise innerhalb einer der plattenförmigen Wärmeleitelemente oder einem seiner Bestandteile, umgewandelt wird. Beispiele hierfür sind Heizelemente wie Widerstandsheizungen, die in das plattenförmige Wärmeleitelementeingebracht oder an das plattenförmige Wärmeleitelementangebracht werden und durch den Joule'schen Effekt (Stromfluss durch einen elektrischen Widerstand erzeugt Wärme) das Fluid erwärmen, oder Peltier-Elemente, die über den thermoelektrischen Effekt direkt kühlen.

Die indirekte elektrische Beheizung oder Kühlung nutzt elektrische Energie, um an anderer Stelle Wärme zu erzeugen oder zu entziehen. Ein Beispiel für indirekte Beheizung ist eine elektromagnetische Induktionsheizung, bei der Wärme in dem plattenförmigen Wärmeleitelementmittels induzierter Wirbelströme erzeugt wird.

Direkte oder indirekte elektrische Beheizung oder Kühlung umfasst auch direkt oder mittelbar mit dem plattenförmigen Wärmeleitelementverbundene Heiz- oder Kühlelemente, die die mindestens eine der zwei oder mehr plattenförmige Wärmeleitelemente heizen und/oder kühlen.

In einer bevorzugten Ausführungsform des Plattenwärmeübertragers ist mindestens ein elektrisches Heiz- oder Kühlelement zumindest teilweise, vorzugsweise vollständig, direkt oder mittelbar (beispielsweise über eine Wärmeleitfolie oder -paste) an mindestens einer der zwei oder mehr plattenförmige Wärmeleitelemente anliegend angeordnet, d.h. mit dieser direkt oder mittelbar verbunden. Eine Verbindung kann beispielsweise form-, stoff- oder kraftschlüssig ausgestaltet sein.

Die Kombination der Begriffe "beheiz- oder kühlbar" beschreibt die Möglichkeit der Temperaturregelung in beide Richtungen - sowohl Erwärmen als auch Kühlen - was der Vorrichtung eine flexible Anpassungsfähigkeit an unterschiedliche Betriebszustände und Prozessanforderungen verleiht.

Die elektrische Beheizung ermöglicht eine höhere Effizienz im Vergleich zu herkömmlichen Methoden, indem sie eine präzisere, d.h. örtlich und zeitlich gerichtetere und schnellere Wärmeübertragung ermöglicht. Eine effizientere Nutzung der Wärmeübertragungsflächen führt zu einer Reduzierung der erforderlichen Größe des Wärmeübertragers, was zu Kosten- und Platzersparnissen führt.

Die Möglichkeit einer kontinuierlichen Erwärmung und das schnelle An- und Abschalten tragen zur Prozessflexibilität bei und können die Betriebskosten senken. Im Vergleich zum Einsatz von Wärmeträgermedien wie Dampf, die mit hoher Temperatur in das System eingeleitet werden und während des Durchlaufs Wärme verlieren, ermöglicht die elektrische Erwärmung eine - wenn erwünscht - konstante Wärmeübertragungsrate unabhängig von der Position im Wärmeübertrager. Die elektrische Beheizung ermöglicht darüber hinaus auch, wenn gewünscht, individuelle Heizquellen für unterschiedliche plattenförmige Wärmeleitelemente im System zu nutzen, sodass eine gleichmäßige und definierte Temperaturverteilung sichergestellt werden kann, was die Wärmeübertragung optimiert und einen homogeneren Wärmefluss ermöglicht.

In einer bevorzugten Ausführungsform weist der Plattenwärmeübertrager ein Heizelement auf, das einen flächig ausgestalteten elektrischen Leiter, beispielsweise aus Metall oder Graphit, umfasst, sowie einen oder mehrere isolierte elektrische Leiter, wie eine Litze, der oder die in der Lage ist oder sind, ein wechselndes Magnetfeld zu erzeugen, um im flächig ausgestalteten elektrischen Leiter Wärme zu erzeugen.

Durch dieses spezifische Heizelement wird eine effiziente und gleichmäßige Wärmeerzeugung innerhalb des plattenförmigen Wärmeleitelementes ermöglicht, welche direkt zur Regulierung der Temperatur des vorzugsweise korrosiven Fluids beitragen kann. Die Nutzung eines wechselnden Magnetfeldes zur Erwärmung des flächig ausgestalteten elektrischen Leiters stellt eine induktive Heizmethode dar, die sich durch eine hohe Energieeffizienz und schnelle Ansprechzeit auszeichnet und auch lokal sehr gut gesteuert werden kann. Diese Technologie ermöglicht eine präzise und kontrollierte Wärmeverteilung innerhalb des Plattenwärmeübertragers ohne direkten elektrischen Kontakt zum Fluid, was die Sicherheit des Systems insbesondere in korrosiven Umgebungen erhöht.

In einer bevorzugten Ausführungsform weist der Plattenwärmeübertrager ein Heizelement auf, bei dem der oben beschriebene isolierte elektrische Leiter zumindest abschnittsweise mäanderförmig verläuft.

Das mäanderförmige Verlaufsmuster des isolierten elektrischen Leiters ermöglicht eine gleichmäßige Ausbreitung des wechselnden Magnetfelds über die gesamte Fläche des flächig ausgestalteten elektrischen Leiters. Diese Anordnung trägt zur effizienten Erzeugung von Wärme bei und sorgt für eine homogene Temperaturverteilung im vorzugsweise korrosiven Fluid, welches den Wärmeübertrager durchströmt. Der mäanderförmige Verlauf des Leiters kann auch dazu beitragen, die Effektivität des induktiven Heizprozesses durch eine maximale Flächenausnutzung und eine reduzierte Ansprechzeit zu verbessern. Dadurch wird der Wärmeübertrager insbesondere für Anwendungen geeignet, in denen präzise und schnelle Temperaturanpassungen erforderlich sind.

Ganz allgemein weist das Heiz- oder das Kühlelement vorzugsweise mäanderförmig ausgestaltete Abschnitte auf oder ist vollständig mäanderförmig ausgestaltet. Eine mäanderförmige Anordnung ermöglicht beispielsweise auch bei einer Widerstandsheizung eine homogenere Temperaturverteilung.

Bevorzugt kann auch ein spiralförmiger Verlauf des isolierten elektrischen Leiters sein.

In einer bevorzugten Ausführungsform umfasst der Plattenwärmeübertrager ein Widerstandsheizelement, welches den oben beschriebenen mäander- oder spiralförmigen Verlauf aufweisen kann. Dieses ist vorzugsweise zumindest teilweise in einem der zwei oder mehr plattenförmigen Wärmeleitelementen angeordnet.

In der Regel umfasst ein solcher erfindungsgemäßer Wärmeübertrager eine Gehäusestruktur, die dazu dient, zwei oder mehr plattenförmige Wärmeleitelemente in einer gestapelten, vorzugsweise parallelen Anordnung zu halten und diese zumindest teilweise, vorzugsweise vollständig zu umgeben und hierdurch zusammen mit den Platten eine Anordnung zu schaffen, in welcher das Fluid, vorzugsweise nach außen hin vollständig abgeschlossen, fließen kann.

Vorzugsweise ist der Wärmeübertrager korrosionsbeständig, d.h. die in Kontakt mit dem Fluid tretenden Bauteilabschnitte sind aus einem Material, dass gegenüber Säuren mit einem pKₛ ≤ 7, bevorzugter ≤ 2, noch bevorzugter ≤ 0 und am bevorzugtesten ≤ -2 und Basen mit einem pK_{b} ≤ 7, bevorzugter ≤ 2, noch bevorzugter ≤ 0 und am bevorzugtesten ≤ -2, unter Normbedingungen stabil ist, d.h. keine signifikante Zersetzung, insbesondere keinen Materialabtrag; oder Leistungsminderung zeigt. Besonders bevorzugt ist das verwendete Material selbst bei einer Temperatur von bis zu 80°C, bevorzugter 150°C oder sogar 200°C stabil.

Die zwei oder mehr plattenförmigen Wärmeleitelemente des Wärmeübertragers können in ihrer Funktion unterschiedlich geartet sein. Eines der beiden Wärmeleitelemente kann beispielsweise eine ausschließliche Heizplatte sein, während eine andere ausschließlich das vorzugsweise korrosive Fluid leitet. Die Funktionen können aber auch kombiniert in einem derartigen Wärmeleitelement sein, d.h. das Wärmeleitelement leitet das Fluid und dient gleichzeitig zum Heizen, weil in oder an dem Wärmeleitelement ein Heizelement zumindest teilweise angeordnet ist. Beispielsweise kann ein entsprechendes Wärmeleitelementaus Graphit gefertigt sein und auf einer flächigen Seite die Medienführung vorgesehen sein, während auf der gegenüberliegenden Seite Litzen für die induktive Beheizung vorgesehen, vorzugsweise eingelassen, sind.

Vorzugsweise ist zwischen den zwei oder mehr plattenförmigen Wärmeleitelementen jeweils eine Dichtung eingebracht. Diese Dichtung umfasst bevorzugt ein fluorpolymerbasiertes Dichtsystem, stärker bevorzugt eine Dichtschnur basierend auf PTFE. Diese benötigt sehr geringe Dichtungskräfte und weist ein vorteilhaft hohes Fließverhalten auf. In anderen bevorzugten Ausführungsformen umfasst die Dichtung ein korrosionsbeständiges Dichtsystem, bevorzugt eine Dichtpaste. Dadurch wird das System abgedichtet und ein Entweichen des vorzugsweise korrosiven Fluids insbesondere bei höheren Drücken wird vermieden.

Alternativ oder zusätzlich kann eine Dichtung umfassend ein Carbonmaterial, insbesondere Graphit, genutzt werden. Besonders bevorzugt als Dichtpaste oder Dichtschnur.

Vorzugsweise ist die Dichtung frei (d.h. Gewichtsanteil ist ≤ 1 Gew.-%, bevorzugt ≤ 0,1 Gew.-%) von Fluorverbindung. Insbesondere ist die Dichtung frei von per- und/oder polyfluorierten Verbindungen. Hierdurch werden besonders nachhaltige Ausführungen erhalten.

Alternativ oder zusätzlich können die plattenförmigen Wärmeleitelemente stoffschlüssig miteinander verbunden, bevorzugt miteinander verklebt sein. Bevorzugt erfolgt die stoffschlüssige Verbindung mittels Phenolharz oder Kitt. Wird eine stoffschlüssige Verbindung alternativ zur Dichtung gewählt, hat dies den Vorteil, dass der Plattenwärmetauscher dichtungslos eingesetzt werden kann.

Der erfindungsgemäße Plattenwärmeübertrager umfasst bevorzugt zwei benachbarte plattenförmige Wärmeleitelemente, deren Strömungsrinnenanordnung zueinander ausgerichtet angeordnet sind, stärker bevorzugt so, dass eine Spiegelebene zwischen den zwei benachbarten plattenförmigen Wärmeleitelementen ausgebildet wird. Eine solche Anordnung ermöglicht den Einsatz des Plattenwärmeübertragers als Verdampfer, da so ein großer Raum für die zu verdampfende Flüssigkeit ausgebildet werden kann.

Die Erfindung betrifft somit auch einen Verdampfer, welcher mindestens zwei der erfindungsgemäßen plattenförmigen Wärmeleitelemente umfasst.

Die Erfindung betrifft weiterhin eine verfahrenstechnische Anlage umfassend einen erfindungsgemäßen Wärmeübertrager.

Die robuste Konstruktion, insbesondere bei Einsatz korrosionsbeständiger Materialien, prädestiniert den Wärmeübertrager für kritische Anwendungen in Sektoren wie Chemietechnik, Biotechnologie, Pharmaindustrie, Lebensmittel- und Energietechnik. Dies ermöglicht den Bau verfahrenstechnischer Anlagen mit hoher Prozessstabilität und zuverlässiger Betriebsführung in verschiedensten industriellen Umgebungen.

### BEISPIELE

Die vorliegende Erfindung wird nachfolgend anhand des in den Figuren gezeigten Ausführungsbeispiels eines Plattenwärmeübertragers zur Erwärmung eines korrosiven Fluids näher erläutert.

### Kurzbeschreibung:

- **Fig. 1**: zeigt eine Seitenansicht eines erfindungsgemäßen Wärmeübertragers.
- **Fig. 2**: zeigt eine perspektivische vorderseitige Ansicht eines erfindungsgemäßen Wärmeübertragers.
- **Fig. 3**: zeigt eine perspektivische rückseitige Ansicht eines erfindungsgemäßen Wärmeübertragers.
- **Fig. 4**: zeigt eine Schnittdarstellung eines Plattenpakets eines erfindungsgemäßen Wärmeübertragers wie in den Fig. 1-3 dargestellt.
- **Fig. 5**: zeigt eine Draufsicht auf eine Vorderseite eines plattenförmigen Wärmeleitelementes zur Leitung korrosiver Fluide wie in einem Plattenpaket der Fig. 4 genutzt.
- **Fig. 6**: zeigt eine Draufsicht auf eine Rückseite eines plattenförmigen Wärmeleitelementes zur Leitung korrosiver Fluide wie in einem Plattenpaket der Fig. 4 genutzt.
- **Fig. 7**: zeigt eine Draufsicht auf eine Heizplatte wie in einem Plattenpaket der Fig. 4 genutzt.
- **Fig. 8**: zeigt eine Draufsicht auf einen Rahmen, wie in einer Heizplatte der Fig. 7 genutzt wird.
- **Fig. 9**: zeigt eine Draufsicht auf eine Heizeinheit, wie in einer Heizplatte der Fig. 7 genutzt wird.
- **Fig. 10**: zeigt eine Schnittdarstellung eines Plattenpakets eines erfindungsgemäßen Wärmeübertragers mit sequentieller Medienführung.
- **Fig. 11**: zeigt eine Schnittdarstellung eines Plattenpakets eines erfindungsgemäßen Wärmeübertragers mit paralleler Medienführung.
- **Fig. 12**: zeigt einen Teilausschnitt einer Strömungsrinnenanordnung umfassend zwei Strömungsrinnen
- **Fig. 13**: zeigt einen Teilausschnitt einer Strömungsrinne. Schnittdarstellung entlang der Strömungsrichtung des Mediums

### Ausführliche Beschreibung:

**Fig. 1** zeigt eine Seitenansicht eines erfindungsgemäßen Wärmeübertragers, der speziell konzipiert wurde, um vorzugsweise korrosive Fluide zu leiten und zu erwärmen. Der Wärmeübertrager umfasst ein zentral angeordnetes Plattenpaket **8,** ein Schlüsselelement des Wärmeübertragers, das mehrere übereinander gestapelte plattenförmige Wärmeleitelemente umfasst. Diese plattenförmigen Wärmeleitelemente sind so konstruiert, dass sie während des Betriebs das vorzugsweise korrosive Fluid sicher führen und gleichzeitig erwärmen oder kühlen.

Die Spann- und die Gestellplatte **2, 3** aus Stahl bilden die Rahmenstruktur des Wärmeübertragers und dienen als Trägerelemente für das zentrale Plattenpaket **8.** Sie gewährleisten die nötige Stabilität und die Konstruktion ermöglicht es dem Wärmeübertrager, die Belastungen, die während des Betriebs auftreten, wie beispielsweise durch den Fluss des vorzugsweise korrosiven Fluids oder durch Temperaturschwankungen, sicher zu absorbieren.

Die von Spann- und Gestellplatte **2, 3** gebildete Rahmenstruktur wird durch Druckfedern **1** gespannt. Die Druckfedern dienen dazu, einen gleichmäßigen und kontrollierten Druck auf das Plattenpaket auszuüben, um eine feste und dichte Anordnung der einzelnen plattenförmigen Wärmeleitelemente zu gewährleisten und um den thermischen Kontakt zwischen den plattenförmigen Wärmeleitelementen zu optimieren.

Die Spann- und die Gestellplatte **2, 3** dienen als Druckverteilerelemente, die die durch die Federn ausgeübte Kraft gleichmäßig auf das darunter liegende Plattenpaket übertragen. Die homogene Druckverteilung ist von Vorteil, um den Wärmeübertragungsprozess effizient zu gestalten und um den Wärmeübertrager vor möglichen Schäden durch ungleichmäßige Belastungen zu schützen und abzudichten. Bevorzugt ist zwischen den plattenförmigen Wärmeleitelementen jeweils eine Dichtung eingebracht, die durch den aufgebrachten Druck verpresst wird. Dadurch wird das System abgedichtet und ein Entweichen des vorzugsweise korrosiven Fluids auch bei höheren Drücken vermieden.

**Fig. 2** und **Fig. 3** betreffen perspektivische Darstellungen des in **Fig. 1** gezeigten erfindungsgemäßen Wärmeübertragers. Die Zugangsstelle für die Verkabelung **4** bietet die Möglichkeit, elektrische Leitungen, Sensoren oder Steuerkabel in das Innere des Wärmeübertragers zu führen. Diese Anbindung ist essenziell für die Integration von Mess- und Regeltechnik, die für den Betrieb und die Überwachung des Wärmeübertragers vorteilhaft ist. Außerdem wird hierdurch das elektrische Heizelement mit Energie versorgt.

Über die auf der Gestellplatte angeordnete Einlassöffnung **5** wird das vorzugsweise korrosive Fluid in den Wärmeübertrager eingeleitet. Ihre Größe und Position sind dabei genau auf die Durchflussrate und die Anforderungen des jeweiligen Anwendungsfalls abgestimmt. Dies gewährleistet, dass das korrosive Fluid effektiv durch das Plattenpaket des Wärmeübertragers geleitet werden kann, wo der Wärmeübertragprozess stattfindet.

Durch die optionalen Elemente, nämlich den versiegelten Zugang für Verkabelung 6 und die versiegelte Einlassöffnung **7,** ist der Wärmeübertrager so konzipiert, dass er an verschiedenartige Anforderungen anpassbar ist. Diese versiegelten Zugänge können für zukünftige Erweiterungen oder Ausbaumöglichkeiten vorgesehen sein, sind aber zunächst nicht in Gebrauch und daher sicher verschlossen, um Leckagen oder Kontaminierungen zu verhindern.

Auf der der Gestellplatte **3** gegenüberliegenden Spannplatte **2** sind der Ausgang für die Verkabelung **9** sowie die Austrittsöffnung **10** für das Ableiten des vorzugsweise korrosiven Fluids angeordnet. Je nach Flussrichtung des vorzugsweise korrosiven Fluids können Einlass- und Austrittsöffnung auch getauscht werden. Auch der Zugang der Verkabelung kann - je nach Nutzung - als Ausgang genutzt werden und *vice versa.*

**Fig. 4** zeigt eine detaillierte Schnittdarstellung des Plattenpakets des in vorherigen Abbildungen gezeigten Wärmeübertragers. Das Plattenpaket umfasst plattenförmige Wärmeleitelemente zur Leitung vorzugsweise korrosiver Medien **19** und Heizplatten **20.** Ganz allgemein können die plattenförmigen Wärmeleitelemente zur Leitung vorzugsweise korrosiver Medien gleichzeitig die Heiz- oder Kühlfunktion übernehmen, d.h. das gestapelte Plattenpaket wird nur aus einer Plattenart gebildet.

Im Zentrum der Schnittdarstellung befinden sich die plattenförmigen Wärmeleitelemente zur Leitung des vorzugsweise korrosiven Fluids **19,** welche den Durchflussraum durch Durchflusshindernisse definieren. Diese plattenförmigen Wärmeleitelemente sind speziell dafür konzipiert, korrosive Flüssigkeiten oder Gase sicher zu führen. Ihre besondere Beschaffenheit und das Material, aus dem sie gefertigt sind, gewährleisten, dass sie den aggressiven Eigenschaften des vorzugsweise korrosiven Fluids standhalten können. Sie sind beispielsweise aus Graphit, Siliziumcarbid, einem Fluorpolymer, oder Tantal gefertigt. Die Konstruktion dieser plattenförmigen Wärmeleitelemente ermöglicht einen effizienten und kontrollierten Durchfluss.

Die Heizplatten **20,** die zwischen den plattenförmigen Wärmeleitelementen zur Leitung korrosiver Medien **19** positioniert sind, spielen eine entscheidende Rolle im Wärmeübertragungsprozess. Sie werden elektrisch erwärmt und übertragen diese Wärme dann an die plattenförmigen Wärmeleitelemente zur Leitung des vorzugsweise korrosiven Fluids **19,** welche die Wärme wiederum auf die sich das sich durch den Durchflussraum bewegende Fluid übertragen.

Am Ende des Plattenpakets sind die Endplatten **23** angeordnet, welche als abschließende Elemente des Plattenstapels dienen und die Aufgabe haben, den Druck innerhalb des Plattenpakets gleichmäßig zu verteilen, um eine gleichförmige Wärmeübertragung zu erzielen. Die Endplatten sind ebenfalls robust ausgeführt, um den mechanischen Belastungen standzuhalten, die durch den Betriebsdruck des durchströmenden vorzugsweise korrosiven Fluids entstehen können.

In **Fig. 5** wird eine Draufsicht auf die Vorderseite eines plattenförmigen Wärmeleitelements zur Leitung des vorzugsweise korrosiven Fluids gezeigt, wie sie in einem Plattenpaket entsprechend der Darstellungen in Fig. 4 verwendet wird.

Die Einlassöffnung **5** (erste Durchgangsöffnung) dient für das Zuleiten des vorzugsweise korrosiven Fluids, welches im Durchflussraum erwärmt oder gekühlt werden soll.

Ein wesentliches Merkmal des plattenförmigen Wärmeleitelements ist die auf mindestens einer der Deckflächen angeordnete Strömungsrinnenanordnung, die durch die Elemente des Durchflusshindernisses gebildet wird. Hierdurch wird der Weg, den das vorzugsweise korrosive Fluid durch das plattenförmige Wärmeleitelement nimmt, kontrolliert und möglichst maximiert. Die Strömungsrinnenanordnung ist in einem ersten Deckflächenabschnitt der Fläche A_{D1} angeordnet, der in der gezeigten Anordnung zwei Unterabschnitte aufweist.

Der erste Deckflächenabschnitt umfasst einen ersten Unterabschnitt der Fläche A_{D1}, _{U1} ("Halsbereich") **11a,** der wiederum zwei Teilbereiche umfasst. Einen ersten, in welchem sich die Strömungsrinnen befinden, die von der ersten Durchgangsöffnung wegführen und in welchem die Strömungsrinnenbreite B_{SR} der Strömungsrinnen variiert, genauer gesagt zunimmt. Einen zweiten Teilbereich, in welchem sich die Strömungsrinnen befinden, die zu der zweiten Durchgangsöffnung hinführen und in welchem die Strömungsrinnenbreite B_{SR} der Strömungsrinnen variiert, genauer gesagt abnimmt. Der erste Deckflächenabschnitt umfasst weiterhin einen zweiten Unterabschnitt der Fläche A_{D1}, _{U2} ("Hauptströmungszone") mit einer wellenförmigen Profilfläche und einer konstanten Strömungsrinnenbreite B_{SR}.

Die Strömungsrinnentiefenvariation liegt in einem Bereich von $\frac{{T}_{SR , max}}{100}$ bis $\frac{{T}_{SR , max}}{3}$*.*

Zusätzlich weist das plattenförmige Wärmeleitelement Durchführungen für Verkabelungen **21** auf. Diese ermöglichen die Integration von Sensoren oder andere elektrische Komponenten, die für Überwachung, Regelung und Kontrolle des Wärmeübertragungsprozesses erforderlich sein können. Insbesondere können über die Durchführungen die elektrische Versorgung des elektrischen Heizelementes durchgeführt und damit der Heizplatte zugänglich gemacht werden. **Fig. 6** zeigt die ebene zweite Deckfläche, also die Rückseite des plattenförmigen Wärmeleitelements. Natürlich können auch beide Deckflächen, also Vorder- und Rückseite des plattenförmigen Wärmeleitelements, zur Leitung des vorzugsweise korrosiven Fluids mit Durchflusshindernissen ausgestaltet sein, um hierdurch den Durchflussraum zu definieren.

**Fig. 7** zeigt eine Draufsicht auf eine Heizplatte, welche integraler Bestandteil des in den Fig. 4 beschriebenen Plattenstapels ist. Die Heizplatte umfasst eine Durchführung für das vorzugsweise korrosive Fluid **22,** welche die Durchleitung des vorzugsweise korrosiven Fluids zu den Platten zur Leitung des vorzugsweise korrosiven Fluids **19** ermöglicht.

Wesentlicher Bestandteil ist der Rahmen **14,** der eine Öffnung aufweist, in welcher das Heizelement 13 angeordnet ist. Das Heizelement umfasst eine schleifenförmig ausgestaltete Litzenstruktur, welche innerhalb einer doppelwandigen Struktur aus zwei Deckstahlplatten angeordnet ist. Die schleifenförmig ausgebildete, zwischen den flächigen Platten angeordnete Litzenstruktur erwärmt die Stahlplatten induktiv, so dass das Heizelement eine maximale Oberfläche zur Wärmeübertragung zur Verfügung stellt und somit für eine gleichmäßige Erwärmung der plattenförmigen Wärmeleitelemente zur Leitung des vorzugsweise korrosiven Fluids ermöglicht.

Zudem ist der Zugang der Verkabelung zum Heizelement dargestellt. Dieser Zugang ist für die elektrische Anbindung des Heizelements und erlaubt eine sichere und geschützte Durchführung der benötigten Verkabelung. Durch diesen Zugang kann das Heizelement mit Strom versorgt und kontrolliert werden, was für die Aufrechterhaltung der korrekten Betriebstemperaturen und für den allgemeinen Betrieb des Wärmeübertragers vorteilhaft ist. **Fig. 8** zeigt den Rahmen ohne darin angeordnetes Heizelement, wohingegen **Fig. 9** das Heizelement in Alleinstellung (Deckstahlplatte nicht dargestellt) zeigt.

**Fig. 10** zeigt eine Schnittdarstellung eines Plattenpakets eines erfindungsgemäßen Wärmeübertragers wie bereits in **Fig. 4** dargestellt, wobei in der Figur eine sequentieller Medienführung offenbart wird. Das vorzugsweise korrosive Fluid strömt über die Einlassöffnung für das Zuleiten des korrosiven Fluids, welche am ersten länglichen Ende der Platte angeordnet ist, in den ersten Durchgangsraum der von Endplatte und einem ersten plattenförmigen Wärmeleitelement zur Leitung des vorzugsweise korrosiven Fluids gebildet wird und an deren gegenüberliegenden länglichen Ende wird sie über die Durchführungen der Heizplatte in den nächsten Durchflussraum geführt, welcher durch zwei aneinandergrenzende plattenförmige Wärmeleitelemente zur Leitung korrosiver Medien gebildet wird. Hierdurch entsteht ein meanderförmiger Durchfluss durch den Plattenstapel.

In Abgrenzung hierzu wird in **Fig. 11** eine Anordnung mit paralleler Fluidführung gezeigt, bei welcher nach Eintritt in den Plattenstapel jeweils ein Teilstrom den parallel angeordneten Durchflussräumen zugeführt wird.

**Fig. 12** zeigt einen Teilausschnitt einer Strömungsrinnenanordnung umfassend zwei Strömungsrinnen. Dargestellt ist eine Schnittdarstellung quer zur Strömungsrichtung des Mediums. Die beiden nebeneinander verlaufenden Strömungsrinnen weisen eine identische Strömungsrinnenbreite B_{SR}, jedoch variierende Strömungsrinnentiefen (T_{SR, x1} und T_{SR, x2}) auf.

**Fig. 13** zeigt einen Teilausschnitt einer Strömungsrinne. Dargestellt ist eine Schnittdarstellung entlang der Strömungsrichtung des Mediums. Der Strömungsrinnenboden ist wellenförmig ausgestaltet, sodass die Strömungsrinnentiefe T_{SR} variiert. Dargestellt ist auch die maximale Wärmeleitelementdicke D_{WE}, ₘₐₓ **28** für den konkreten Ausschnitt.

### Bezugszeichen

- 1: Druckfeder
- 2: Spannplatte
- 3: Gestellplatte
- 4: Zugang für Verkabelung
- 5: Einlassöffnung für das Zuleiten des vorzugsweise korrosiven Fluids
- 6: Optionaler Zugang für Verkabelung (versiegelt)
- 7: Optionale Einlassöffnung für das Zuleiten des vorzugsweise korrosiven Fluids (versiegelt)
- 8: Gestapeltes Plattenpaket mit Wärmeleitelementen zur Erwärmung des vorzugsweise korrosiven Fluids
- 9: Ausgang Verkabelung
- 10: Austrittsöffnung für das Ableiten des vorzugsweise korrosiven Fluids
- 11a: Erster Unterabschnitt des ersten Deckflächenabschnitt mit der Fläche A_{D1,U1}
- 11b: Zweiter Unterabschnitt des ersten Deckflächenabschnitt mit der Fläche A_{D1,U2}
- 12: Ebene Oberfläche
- 13: Heizelement
- 14: Rahmen
- 15: Zugang der Verkabelung zum Heizelement
- 16: Zugang der Verkabelung in das Heizelement
- 17: Aussparung für Heizelement
- 18: Flussrichtung des vorzugsweise korrosiven Fluids
- 19: Plattenförmiges Wärmeleitelement zur Leitung des vorzugsweise korrosiven Fluids
- 20: Heizplatte
- 21: Durchführung für Verkabelung
- 22: Durchführung für das vorzugsweise korrosive Fluid
- 23: Endplatten
- 24: Meanderförmig verlaufende Verkabelung
- 25: Strömungsrinnenbreite B_{SR}
- 26: Strömungsrinnentiefe T_{SR, x1}
- 27: Strömungsrinnentiefe T_{SR, x2}
- 28: Wärmeleitelementdicke D_{WE}, ₘₐₓ

## Patentansprüche

1. **Plattenförmiges Wärmeleitelement** für die Verwendung in einem Wärmeübertrager umfassend
▪ zwei flächige Seiten, nämlich eine erste Deckfläche, und eine dieser gegenüberliegende, vorzugsweise zumindest abschnittsweise parallel verlaufende zweite Deckfläche, deren Abstand die Wärmeleitelementdicke D_{WE} definiert;
▪ eine die zwei Deckflächen verbindende Umlauffläche,
▪ mindestens eine durch die zwei flächigen Seiten des plattenförmigen Wärmeleitelement verlaufende Durchgangsöffnung,
wobei mindestens eine der beiden Deckflächen eine Strömungsrinnenanordnung zur Durchführung eines Wärmeübertragungsfluides aufweist, welche eine Vielzahl von Strömungsrinnen mit einer Strömungsrinnentiefe T_{SR} und einer Strömungsrinnenbreite B_{SR} umfasst,
**dadurch gekennzeichnet, dass**
die Vielzahl von Strömungsrinnen eine variierende Strömungsrinnentiefe T_{SR} aufweist.

2. **Plattenförmiges Wärmeleitelement** gemäß einem der vorausgehenden Ansprüche, wobei das plattenförmige Wärmeleitelement zumindest teilweise, bevorzugt vollständig, aus einem Material besteht, welches ausgewählt ist aus der Gruppe bestehend aus Kohlenstoffmaterialien, Verbundmaterialien und SiC, bevorzugt aus Graphit und SiC.

3. **Plattenförmiges Wärmeleitelement** gemäß einem der vorherigen Ansprüche, wobei die maximale Strömungsrinnentiefe T*_{SR,max}* ≤ 10 mm, bevorzugt ≤ 5 mm beträgt.

4. **Plattenförmiges Wärmeleitelement** gemäß einem der vorausgehenden Ansprüche, wobei die Strömungsrinnentiefe innerhalb einer Strömungsrinne variiert.

5. **Plattenförmiges Wärmeleitelement** gemäß einem der vorherigen Ansprüche, wobei die minimale Wärmeleitelementdicke D_{WE, min} ≥ 1 mm, bevorzugt ≥ 2 mm beträgt.

6. **Plattenförmiges Wärmeleitelement** gemäß einem der vorherigen Ansprüche, wobei die Strömungsrinnen Strömungsrinnenwände und einen Strömungsrinnenboden umfassen, wobei die Strömungsrinne, der Strömungsrinnenboden und/oder die Strömungsrinnenwände wellenförmig oder profiliert ausgebildet ist.

7. **Plattenförmiges Wärmeleitelement** gemäß einem der vorausgehenden Ansprüche, wobei die Strömungsrinnen zumindest teilweise unterbrochen und/oder versetzt zueinander angeordnet sind.

8. **Plattenförmiges Wärmeleitelement** gemäß einem der vorausgehenden Ansprüche, wobei die Strömungsrinnenanordnung in einem ersten Deckflächenabschnitt der Fläche A_{D1} angeordnet ist und die Querschnittsfläche der mindestens einen Durchgangsöffnung der Fläche A_{Q} entspricht, wobei das Verhältnis $\frac{{A}_{D 1}}{{A}_{Q}}$ im Bereich von 3-1000 liegt.

9. **Plattenförmiges Wärmeleitelement** gemäß Anspruch 8, wobei der erste Deckflächenabschnitt der Fläche A_{D1} einen ersten Unterabschnitt der Fläche A_{D1,U1} aufweist, in welchem die Strömungsrinnenbreite B_{SR} der Strömungsrinnen variiert und einen zweiten Unterabschnitt der Fläche A_{D1,U2} aufweist, in welchem die Strömungsrinnenbreite B_{SR} der Strömungsrinnen konstant ist.

10. **Plattenförmiges Wärmeleitelement** gemäß Anspruch 9, wobei das Verhältnis von $\frac{{A}_{D 1 , U 1}}{{A}_{Q}}$ im Bereich von 1-200 liegt.

11. **Plattenförmiges Wärmeleitelement** gemäß einem der vorherigen Ansprüche, wobei beide Deckflächen eine Strömungsrinnenanordnung mit einer Vielzahl von Strömungsrinnen aufweisen.

12. **Plattenwärmeübertrager** umfassend mindestens zwei plattenförmige Wärmeleitelemente gemäß einem der vorherigen Ansprüche.

13. **Plattenwärmeübertrager** gemäß Anspruch 12, wobei die mindestens zwei plattenförmigen Wärmeleitelemente stoffschlüssig miteinander verbunden sind.

14. **Plattenwärmeübertrager** gemäß Anspruch 12, wobei die mindestens zwei plattenförmigen Wärmeleitelemente mit Hilfe eines fluorpolymerbasierten Dichtsystems miteinander verbunden sind.

15. **Plattenwärmeübertrager** gemäß einer der Ansprüche 12-14, wobei die Deckflächen zweier benachbarter plattenförmiger Wärmeleitelemente, welche eine Strömungsrinnenanordnung aufweisen, zueinander ausgerichtet angeordnet sind, vorzugsweise so, dass eine Spiegelebene zwischen den zwei benachbarten plattenförmigen Wärmeleitelemente ausgebildet wird.
